# EUROPÄISCHE PATENTSCHRIFT

(11) **EP 3 472 470 B1**
(45) Veröffentlichungstag und Bekanntmachung des Hinweises auf die Patenterteilung: **02.03.2022**
(21) Anmeldenummer: 16729946.0
(22) Anmeldetag: 20.06.2016
(51) Int. Cl.: F04D 13/06, F04D 29/58, F01P 5/12

(54) **ELEKTRISCHE FLUIDPUMPE FÜR EIN KRAFTFAHRZEUG**
ELECTRIC FLUID PUMP FOR A MOTOR VEHICLE
POMPE À FLUIDE ÉLECTRIQUE POUR UN VÉHICULE AUTOMOBILE

(43) Veröffentlichungstag der Anmeldung: 24.04.2019
(73) Patentinhaber: Pierburg Pump Technology GmbH, 41460 Neuss (DE)
(72) Erfinder: HELMIS, Martin, 41464 Neuss (DE); WIENECKE, Thomas, 47877 Willich (DE)
(74) Vertreter: terpatent Patentanwälte ter Smitten Eberlein-Van Hoof Rütten Daubert
(86) Internationale Anmeldenummer: PCT/EP2016/064201
(87) Internationale Veröffentlichungsnummer: WO 2017/220119

(56) Entgegenhaltungen:
- WO-A1-2014/210093
- DE-A1- 10 103 209
- DE-A1- 19 943 577
- DE-A1- 19 943 862

## Beschreibung

Die Erfindung betrifft eine elektrische Fluidpumpe für ein Kraftfahrzeug mit einem Gehäuseverbund, der zumindest einen Pumpenraum und einen Motorraum definiert, wobei der Pumpenraum einen Pumpenrotorraum für ein Pumpenaggregat mit einem Pumpenrotor aufweist und wobei in dem Motorraum ein Antriebsmotor mit einem Motorstator mit einer Motorspulenanordnung und einem Motorrotor vorgesehen ist, wobei der Pumpenraum und der Motorraum eine gemeinsame Stirnwand aufweisen, wobei der Motorrotor drehfest mit einer Rotorwelle verbunden ist, die durch die gemeinsame Stirnwand geführt ist und auf der der Pumpenrotor drehfest angeordnet ist und wobei eine Motorsteuerung zur Ansteuerung des Antriebsmotors vorgesehen ist, wobei die gemeinsame Stirnwand als Montagewandteil ausgebildet ist, auf der zumindest die Motorsteuerung wärmeleitend angeordnet ist.

Eine Fluidpumpe für ein Kraftfahrzeug dient dazu, ein Fluid in einem Fluidkreislauf zu pumpen. So ist es bekannt, einen flüssigen Wärmeträger, im Folgenden stets Kühlmittel genannt, in einen Heiz- oder Kühlmittel-Kreislauf zu pumpen. Der Kühlmittel-Kreislauf muss nicht notwendiger Weise ein Hauptstrom des Kreislaufes sein, sondern kann auch einen Nebenstrom bilden. Im Wesentlichen sollen jedoch durch einen derartigen Kühlmittel-Kreislauf Motoraggregate im Betriebszustand gekühlt werden. Insbesondere um die Pumpenleistung einer derartigen Kühlmittelpumpe den jeweiligen Betriebszustand des Kraftfahrzeugmotors anzupassen, wurden elektrisch angetriebene Kühlmittelpumpen entwickelt. Hierbei treibt ein elektronisch kommutierter Antriebsmotor ein Pumpenaggregat an. Problematisch bei derartig elektronisch kommutierten Antriebsmotoren ist grundsätzlich die Kühlung des Antriebsmotors und der Motorsteuerung, die zur Ansteuerung der Motorspulenanordnung mehrere Leitungshalbleiter aufweist, die im Betrieb stark erhitzen können und entsprechend gekühlt werden müssen, um ihre Zerstörung zu verhindern. Die Motorspulenanordnung ist hierbei eine Wärmequelle, die in Bezug auf die Motorsteuerung thermisch möglichst gut abgeschirmt bzw. bekühlt sein sollen. Aus dem Stand der Technik ist es daher bekannt, das zu pumpende Kühlmittel zu nutzen, um den Motorraum zu durchströmen, um auf diese Weise einen Motorsteuerungsraum, in dem die Motorsteuerung vorgesehen ist, zu kühlen. Ein Beispiel für eine derartig aufgebaute elektrische Kühlmittelpumpe findet sich in der EP 2 796 722 A1.

Ein großer Nachteil dieses bekannten Pumpenkonzeptes ist der relativ große Bauraum, den diese Pumpe benötigt sowie die komplizierte Flüssigkeitsführung zur Kühlung. Hinsichtlich einer vereinfachten Kühlung ist aus dem Stand der Technik gemäß der DE 199 43 862 A1 eine gattungsgemäße elektrische Fluidpumpe bekannt. Darüberhinaus ist es auch aus der DE 199 43 577 A1 bekannt, ein Elektronikmodul in wärmeleitfähigem Kontakt zum Rotorraum in einem Aufnahmeraum an zu ordnen. Aus der DE 101 03 209 A1 ist es des Weiteren bekannt, ein einstückiges Motorgehäuse mitsamt einem Aufnahmeraum für elektronische Bauteile vor zu sehen.

Vor dem Hintergrund eines immer geringer zur Verfügung stehenden Bauraumes ist die Unterbringung und Montage einer derartigen Pumpe an gewünschten Montageplätzen nicht mehr oder nur schwer realisierbar. Es sollte deutlich sein, dass diese Nachteile auch bei elektrisch betriebenen Ölpumpen sowie beispielsweise bei Verdichtern und Gebläsen auftreten können.

Aufgabe der vorliegenden Erfindung ist es daher, die oben genannten Nachteile auf einfache und kostengünstige Weise zu vermeiden.

Diese Aufgabe wird dadurch gelöst, dass der Antriebsmotor einasymmetrisch permanent erregter Antriebsmotor ist, wobei der Motorstator und/oder die Motorspulenanordnung an dem Montagewandteil angeordnet ist und wobei die auf den Motorstator angeordnete Motorspulenanordnung auf einer, bezogen auf die Rotorwelle, abgewandten Seite von der Motorsteuerung vorgesehen ist. Durch eine derartige Ausführung wird kein abgeschlossener Motorsteuerungsraum mehr benötigt und zusätzlicher Platz für die Motorsteuerung im Motorraum ermöglicht, wodurch eine erhebliche Längenreduzierung und damit eine Bauraumeinsparung erreicht wird. Zudem kann eine Bauteileinsparung realisiert werden. Darüber hinaus wird die Flüssigkeitsführung zur Kühlung des Antriebsmotors und der Motorsteuerung wesentlich vereinfacht. Ein besonders platzsparender Antriebsmotor wird dadurch bereit gestellt, dass dieser als 1-phasiger asymmetrischer Antriebsmotor ausgebildet ist.

In einer besonders vorteilhaften Ausführungsform ist die Motorsteuerung über ein großflächiges Plattenelement, insbesondere eine Platine, aus einem wärmeleitenden Material auf dem Montagewandteil angeordnet. Hierdurch kann ein optimaler Wärmeübergang von der Motorsteuerung in das durch das Kühlfluid gekühlte Montagewandteil gewährleistet werden.

In besonders vorteilhafter Weise ist auf das Montagewandteil ein Deckelement als Teil des Motorgehäuses befestigt und somit ein abgeschlossenes Motorgehäuse ausgebildet. Es ist jedoch auch möglich den Motorraum offen im Kraftfahrzeug anzuordnen. Bei Vorliegen eines Deckelementes kann der Motorstator und/oder die Motorspulenanordnung an dem Deckelelement angeordnet sein, was Vorteile bei der Montage bieten kann.

Auch ist es für die Wärmeableitung vorteilhaft, wenn der Motorstator und/oder die Motorspulenanordnung über ein wärmeleitendes Mittel, wie zum Beispiel ein Gap-Pad oder ein Vergußmittel, an dem Montageteil angeordnet ist. Des Weiteren kann die Rotorwelle über Lagermittel im Montagewandteil gelagert sein.

In vorteilhafter Weise weist das Montagewandteil zumindest ein achsparallel zur Rotorwelle verlaufendes Absatzelement auf, auf dem der Motorstator über Befestigungsmittel befestigt ist. Hierdurch wird eine besonders kompakte Anordnung gewährleistet, wobei auf einfache Weise eine Koaxialität der Rotorwelle und damit des Motorrotors zum Motorstator erreicht wird.

In vorteilhafter Weise ist ein Lagerorgan für einen Spalttopf vorgesehen, auf dem sich der Spalttopf abdichtend abstützt, so dass ein Motorrotorraum als Kühlmittel führender Raum geschaffen wird. An dem Spalttopf und/oder dem Motorstator kann ein Topfendelement abdichtend vorgesehen sein. Hierbei kann das Topfendelement jedoch auch integraler Bestandteil des Spalttopfes sein. In dem Topfendelement können dann weitere Lagermittel für die Rotorwelle vorgesehen sein.

In besonders vorteilhafter Welse ist ein im Bereich des Motorrotors, insbesondere im Bereich der Außenseite des Spalttopfes oder in diesen integrierter, berührungsloser Sensor, insbesondere ein Hall-Sensor, vorgesehen.

Die Erfindung wird nachfolgend anhand einer Zeichnung näher erläutert, hierbei zeigt:
Figur 1 eine geschnittene Seitenansicht einer erfindungsgemäßen Fluidpumpe,
Figur 2 eine geschnittene Endansicht der elektrischen Fluidpumpe aus Figur 1, und
Figur 3 eine perspektivische Ansicht eines Motorraumes eines Montagewandteils der erfindungsgemäßen Fluidpumpe.

Figur 1 zeigt in einer geschnittenen Seitenansicht eine erfindungsgemäße elektrische Fluidpumpe 2, die als Kühlmittelpumpe ausgebildet ist, für ein nicht weiter dargestelltes Kraftfahrzeug. Es sollte deutlich sein, dass die Erfindung hierbei nicht auf eine derartige Kühlmittelpumpe beschränkt ist. Vielmehr fallen alle elektrischen Pumpen und Gebläse in den Bereich der Erfindung. Die elektrische Kühlmittelpumpe 2 weist einen Gehäuseverbund 4 auf, der einen Pumpenraum 6 für ein Pumpenaggregat 7 und einen Motorraum 8 definiert. Der Pumpenraum 6 weißt hierbei auf bekannte Weise einen Pumpenrotorraum 10 auf, in dem ein Pumpenrotor 12 vorgesehen ist und wird im vorliegenden Ausführungsbeispiel durch ein Pumpengehäuse 13 ausgebildet. Des Weiteren besitzt das Pumpengehäuse 13 auf bekannte Weise einen Einlass 14 sowie einen in Figur 2 dargestellten Auslass 16. Der Pumpenraum 6 und der Motorraum 8 werden durch eine gemeinsame Stirnwand 18 begrenzt. Im vorliegenden Ausführungsbeispiel ist zudem ein Deckelelement 20 vorgesehen, das auf der gemeinsamen Stirnwand 18 befestigt ist und somit ein Motorgehäuse 22 bildet mit einem geschlossenen Motorraum 8, in dem ein Antriebsmotor 24 und eine Motorsteuerung 26 vorgesehen sind. Es ist jedoch auch denkbar das Deckelement wegzulassen und somit einen offenen Motorraum 8 auszubilden.

Der Antriebsmotor 24 ist als asymmetrisch permanent erregter Antriebsmotor ausgebildet, wobei eine auf einem Motorstator 28 angeordnete Motorspulenanordnung 30 auf einer, bezogen auf eine Rotorwelle 32 abgewandten Seite von der Motorsteuerung 26 vorgesehen ist. Auf bekannte Weise ist ein Motorrotor 34 drehfest auf der Rotorwelle 32 angeordnet. Ebenfalls drehfest auf der Rotorwelle 32 ist der Pumpenrotor 12 befestigt. Der Motorstator 28 ist hierbei auf bekannte Weise als Blechpaket ausgeführt.

Erfindungsgemäß ist nun vorgesehen, dass die gemeinsame Stirnwand als Montagewandteil ausgebildet ist, auf der im vorliegenden Ausführungsbeispiel die Motorsteuerung 26 und der Motorstator 28 angeordnet sind. Die Motorspulenanordnung 30 liegt hierbei über ein Vergußmittel 36 an dem Montagewandteil 18 an und kann somit auf einfache Weise gekühlt werden. Die Motorsteuerung 26 ist hingegen auf einer großflächigen Platine 38 vorgesehen, die wiederum auf dem Montagewandteil 18 befestigt ist. Aufgrund der großflächigen dünnen Platine 38 findet ein optimaler Wärmeübergang von der Motorsteuerung 26 in das durch das Kühlfluid gekühlte Montagewandteil 18 statt.

Das Montagewandteil 18 weist zudem ein Lagerorgan 40 auf, an dessen Innenseite sich ein Spalttopf 42 mit einem integrierten Topfendelement 44 über Dichtmittel 46 abgedichtet abstützt. Ein so begrenzter Motorrotorraum 48 kann also von Kühlfluid durchströmt werden.

Der als Statorpaket ausgebildete Motorstator 28 ist auf achsparallel verlaufenden Absatzelementen 58 über Schrauben 60 am Montagewandteil 18 angeordnet (siehe hierzu Figur 3).

Die durch das Montagewandteil 18 hindurch reichende Rotorwelle 32 ist über geeignete Lagermittel 50, 52 im Topfendelement 42 und im Montagewandteil 18 gelagert. In Figur 2 lediglich schematisch und in Figur 3 genauer dargestellt, ist ein als Hallsensor ausgebildeter berührungsloser Sensor 54, der auf bekannte Weise eine Drehstellung des Antriebsmotors 24 überwacht und der im Spalttopf 42 integriert im Bereich einer Pollücke des Motorstators 28 angeordnet ist.

Figur 2 zeigt nun in einer geschnittenen Endansicht die elektrische Fluidpumpe 2 aus Figur 1. Deutlich zu erkennen ist hier der als Statorpaket ausgebildete Motorstator 28, der Öffnungen 56 aufweist, durch die die in Figur 3 dargestellten Schrauben 60 geführt werden können, um das Statorpaket 28 an den zylindrischen Absatzelementen 58 des Montagewandteils 18 zu befestigen. Wie hier deutlich zu erkennen ist, weist der Motorstator 28 eine rechteckige Statorgeometrie auf, wodurch eine Reduzierung der Blechherstellungskosten möglich ist. Des Weiteren ist durch die erfindungsgemäße Anordnung eine Vereinfachung der Elektronik möglich und ein einfacher Prozessor durch den Einsatz des Hallsensors 54 möglich.

## Patentansprüche

1. Elektrische Fluidpumpe für ein Kraftfahrzeug mit einem Gehäuseverbund (4), der zumindest einen Pumpenraum (6) und einen Motorraum (8) definiert, wobei der Pumpenraum (6) einen Pumpenrotorraum (10) für ein Pumpenaggregat (7) mit einem Pumpenrotor (12) aufweist und wobei in dem Motorraum (8) ein Antriebsmotor (24) mit einem Motorstator (28) mit einer Motorspulenanordnung und einem Motorrotor vorgesehen ist, wobei der Pumpenraum (6) und der Motorraum (8) eine gemeinsame Stirnwand (18) aufweisen, wobei der Motorrotor (34) drehfest mit einer Rotorwelle (32) verbunden ist, die durch die gemeinsame Stirnwand (18) geführt ist und auf der der Pumpenrotor (12) drehfest angeordnet ist und wobei eine Motorsteuerung (26) zur Ansteuerung des Antriebsmotors (24) vorgesehen ist, wobei die gemeinsame Stirnwand (18) als Montagewandteil ausgebildet ist, auf der zumindest die Motorsteuerung (26) wärmeleitend angeordnet ist, **dadurch gekennzeichnet, dass** der Antriebsmotor (24) ein asymmetrisch permanent erregter Antriebsmotor ist, wobei der Motorstator (28) und/oder die Motorspulenanordnung (30) an dem Montagewandteil (18) angeordnet ist und wobei die auf den Motorstator (28) angeordnete Motorspulenanordnung (30) auf einer, bezogen auf die Rotorwelle (32), abgewandten Seite von der Motorsteuerung (26) vorgesehen ist.

2. Elektrische Fluidpumpe nach Anspruch 1, **dadurch gekennzeichnet, dass** die Motorsteuerung (26) über ein großflächiges Plattenelement (38), insbesondere eine Platine, aus einem wärmeleitenden Material auf dem Montagewandteil (18) angeordnet ist.

3. Elektrische Fluidpumpe nach einem der vorhergehenden Ansprüche, **dadurch gekennzeichnet, dass** auf das Montagewandteil (18) ein Deckelement (20) als Teil des Motorgehäuses (8) befestigt ist.

4. Elektrische Fluidpumpe nach Anspruch 3, **dadurch gekennzeichnet, dass** der Motorstator (28) und/oder die Motorspulenanordnung (30) an dem Deckelelement (20) angeordnet ist.

5. Elektrische Fluidpumpe nach einem der vorhergehenden Ansprüche, **dadurch gekennzeichnet, dass** der Motorstator (28) und/oder die Motorspulenanordnung (30) über ein wärmeleitendes Mittel (36), wie zum Beispiel ein Gap-Pad oder ein Vergußmittel, an dem Montagewandteil (18) angeordnet ist.

6. Elektrische Fluidpumpe nach einem der vorhergehenden Ansprüche, **dadurch gekennzeichnet, dass** die Rotorwelle (32) über Lagermittel (52) im Montagewandteil (18) gelagert ist.

7. Elektrische Fluidpumpe nach einem der vorhergehenden Ansprüche, **dadurch gekennzeichnet, dass** das Montagewandteil (18) zumindest ein achsparallel zur Rotorwelle (32) verlaufendes Absatzelement (58) aufweist, auf dem der Motorstator (28) über Befestigungsmittel befestigt ist.

8. Elektrische Fluidpumpe nach einem der vorhergehenden Ansprüche, **dadurch gekennzeichnet, dass** ein Lagerorgan (40) für einen Spalttopf (42) vorgesehen ist, auf dem sich der Spalttopf (42) abdichtend abstützt.

9. Elektrische Fluidpumpe nach Anspruch 8, **dadurch gekennzeichnet, dass** an dem Spalttopf (42) und/oder dem Motorstator (28) ein Topfendelement (44) abdichtend vorgesehen ist.

10. Elektrische Fluidpumpe nach Anspruch 9, **dadurch gekennzeichnet, dass** in dem Topfendelement (44) weitere Lagermittel (50) für die Rotorwelle (32) vorgesehen sind.

11. Elektrische Fluidpumpe nach einem der vorhergehenden Ansprüche, **dadurch gekennzeichnet, dass** ein im Bereich des Motorrotors, insbesondere im Bereich der Außenseite des Spalttopfes (42) oder in diesen integrierter, berührungsloser Sensor (54), insbesondere ein Hall-Sensor, vorgesehen ist.

## Claims

1. Electric fluid pump for a motor vehicle, comprising a housing composite (4), which defines at least a pump space (6) and a motor space (8), wherein the pump space (6) has a pump rotor space (10) for a pump unit (7) having a pump rotor (12) and wherein a drive motor (24) having a motor stator (28) having a motor coil assembly and a motor rotor is provided in the motor space (8), wherein the pump space (6) and the motor space (8) have a common end wall (18), wherein the motor rotor (34) is connected to a rotor shaft (32) for conjoint rotation, which rotor shaft is fed through the common end wall (18) and on which rotor shaft the pump rotor (12) is arranged for conjoint rotation, and wherein a motor controller (26) is provided for controlling the drive motor (24), wherein the common end wall (18) is designed as a mounting wall part, on which at least the motor controller (26) is arranged in a thermally conductive manner, **characterized in that** the drive motor (24) is an asymmetric permanently excited drive motor, wherein the motor stator (28) and/or the motor coil assembly (30) are provided at the mounting wall part (18), and wherein the motor coil assembly (30) arranged on the motor stator (28) is provided on a side which, in relation to the rotor shaft (32), is opposite the motor controller (26).

2. Electric fluid pump of claim 1, **characterized in that** the motor control (26) is arranged on the mounting wall part (18) via a large-surface plate element (38), in particular a circuit board, of a thermally conductive material.

3. Electric fluid pump of one of the preceding claims, **characterized in that** a cover element (20) is fastened on the mounting wall part (1) as a part of the motor housing (8).

4. Electric fluid pump of claim 3, **characterized in that** the motor stator (28) and/or the motor coil arrangement (30) are arranged on the cover element (20).

5. Electric fluid pump of one of the preceding claims, **characterized in that** the motor stator (28) and/or the motor coil arrangement (30) are arranged on the mounting wall part (18) by a thermally conductive (36), such as e.g. a gap pad or a potting material.

6. Electric fluid pump of one of the preceding claims, **characterized in that** the rotor shaft (32) is supported in the mounting wall part (18) via bearing means (50).

7. Electric fluid pump of one of the preceding claims, **characterized in that** the mounting wall part (18) comprises at least one shoulder element (58) extending axially parallel to the rotor shaft (32), on which element the motor stator (28) is fastened via fastening means.

8. Electric fluid pump of one of the preceding claims, **characterized in that** a bearing member (40) for a can (42) is provided on which the can (42) is supported in a sealing manner.

9. Electric fluid pump of claim 8, **characterized in that** a pot end element (44) is provided in a sealing manner on the can (42) and/or the motor stator (26).

10. Electric fluid pump of claim 9, **characterized in that** further bearing means (50) for the rotor shaft (32) are provided in the pot end element (44).

11. Electric fluid pump of one of the preceding claims, **characterized in that** a contactless sensor (54), in particular a Hall sensor, is provided in the region of the motor rotor, in particular in the region of the outer side of the can (42) or is integrated in the same.

## Revendications

1. Pompe à fluide électrique pour un véhicule automobile, comprenant un e semble de boîtier (4) qui définit au moins un espace de pompe (6) et un espace de moteur (8), l'espace de pompe (6) présentant un espace de rotor de pompe (10) pour une unité de pompe (7) avec un rotor de pompe (12) et un moteur d'entraînement (24) avec un stator de moteur (28) avec un ensemble de bobines de moteur et un rotor de moteur étant prévu dans l'espace de moteur (8), dans lequel l'espace de pompe (6) et l'espace de moteur (8) ont une paroi d'extrémité commune (18), dans lequel le rotor de moteur (34) est relié à un arbre de rotor (32) pour une rotation conjointe, lequel arbre de rotor est alimenté à travers la paroi d'extrémité commune (18) et sur lequel arbre de rotor le rotor de pompe (12) est disposé pour une rotation conjointe, et dans lequel un contrôleur de moteur (26) est prévu pour commander le moteur d'entraînement (24), dans lequel la paroi d'extrémité commune (18) est conçue comme une partie de paroi de montage, sur laquelle au moins le contrôleur de moteur (26) est disposé de manière thermoconductrice, **caractérisé en ce que** le moteur d'entraînement (24) est un moteur d'entraînement asymétrique à excitation permanente, dans lequel le stator du moteur (28) et/ou l'ensemble de bobines du moteur (30) sont prévus sur la partie de paroi de montage (18), et dans lequel l'ensemble de bobines du moteur (30) disposé sur le stator du moteur (28) est prévu sur un côté qui, par rapport à l'arbre du rotor (32), est opposé au contrôleur de moteur (26).

2. Pompe à fluide électrique selon la revendication 1, **caractérisée en ce que** la commande de moteur (26) est disposée sur la partie de paroi de montage (18) par l'intermédiaire d'un élément de plaque de grande surface (38), en particulier une carte de circuit imprimé, d'un matériau thermoconducteur.

3. Pompe à fluide électrique selon l'une des revendications précédentes, **caractérisée en ce qu'**un élément de couvercle (20) est fixé sur la partie de paroi de montage (1) en tant que partie du boîtier du moteur (8).

4. Pompe à fluide électrique de la revendication 3, **caractérisée en ce que** le stator du moteur (28) et/ou l'arrangement de bobine du moteur (30) sont disposés sur l'élément de couvercle (20).

5. Pompe à fluide électrique selon l'une des revendications précédentes, **caractérisée en ce que** le stator du moteur (28) et/ou l'arrangement de bobine du moteur (30) sont disposés sur la partie de paroi de montage (18) par un conducteur thermique (36), tel que par exemple un tampon d'espacement ou un matériau d'enrobage.

6. Pompe à fluide électrique selon l'une des revendications précédentes, **caractérisée en ce que** l'arbre du rotor (32) est supporté dans la partie de paroi de montage (18) par des moyens d'appui (50).

7. Pompe à fluide électrique selon l'une des revendications précédentes, **caractérisée en ce que** la partie de paroi de montage (18) comprend au moins un élément d'épaulement (58) s'étendant parallèlement à l'axe de l'arbre du rotor (32), sur lequel le stator du moteur (28) est fixé par des moyens de fixation.

8. Pompe à fluide électrique selon l'une des revendications précédentes, **caractérisée en ce qu'**il est prévu un élément de support (40) pour une boîte (42) sur lequel la boîte (42) est supportée de manière étanche.

9. Pompe à fluide électrique selon la revendication 8, **caractérisée en ce qu'**un élément d'extrémité de pot (44) est prévu de manière étanche sur le pot (42) et/ou le stator du moteur (26).

10. Pompe à fluide électrique selon la revendication 9, **caractérisée en ce que** d'autres moyens de palier (50) pour l'arbre de rotor (32) sont prévus dans l'élément d'extrémité de pot (44).

11. Pompe à fluide électrique selon l'une des revendications précédentes, **caractérisée en ce qu'**un capteur sans contact (54), en particulier un capteur à effet Hall, est prévu dans la région du rotor du moteur, en particulier dans la région du côté extérieur du pot (42) ou est intégré dans celui-ci.
